# EUROPÄISCHE PATENTSCHRIFT

(11) **EP 0 546 145 B1**
(45) Veröffentlichungstag und Bekanntmachung des Hinweises auf die Patenterteilung: **05.06.1996**
(21) Anmeldenummer: 92913756.0
(22) Anmeldetag: 02.07.1992
(51) Int. Cl.: B65D 90/46, B65D 88/16

(54) **FLEXIBLER SCHÜTTGUTBEHÄLTER**
FLEXIBLE CONTAINER FOR BULK MATERIALS
RECIPIENT SOUPLE POUR MATERIAUX EN VRAC

(30) Priorität: 02.07.1991 DE 9108091 U
(43) Veröffentlichungstag der Anmeldung: 16.06.1993
(73) Patentinhaber: EMPAC VERPACKUNGS GMBH, D-48282 Emsdetten (DE)
(72) Erfinder: TREPTE, Peter, D-4407 Emsdetten (DE); ALTEEPPING, Josef, D-4434 Ochtrup (DE); LÜTTGENS, Günter, D-5068 Odenthal (DE)
(74) Vertreter: Busse & Busse Patentanwälte
(86) Internationale Anmeldenummer: EP9201491
(87) Internationale Veröffentlichungsnummer: WO9301110

(56) Entgegenhaltungen:
- EP-A- 0 198 128
- EP-A- 0 413 886
- DE-U- 8 519 765

## Beschreibung

Die Erfindung bezieht sich auf einen flexiblen Schüttgutbehälter der im Oberbegriff des Anspruchs 1 angegebenen Art.

Flexible Schüttgutbehälter kommen zum Verpacken, zum Transport, zum Umschlag und zur Bevorratung unterschiedlichster Schüttgutmaterialien von jeweils 500 bis 2000 kg zum Einsatz und werden aber auch in Bereichen eingesetzt, wo erhöhte Explosionsgefahren bestehen. Diese Explosionsgefahren können u.a. beispielsweise auf Risiken beim Befüllen eines Schüttgutbehälters (FIBC) mit staubexplosionsfähigen Füllgütern zurückzuführen sein. Beim Entleeren des FIBC können darüber hinaus neben einer Staubexplosionsgefahr durch das Füllgut auch noch Gasexplosionsrisiken auftreten, wenn die Entleerung z.B. in einen Behälter hinein erfolgt, in den bereits eine brennbare Flüssigkeit vorgelegt wurde. In allen Einsatzbereichen, in denen Explosionsgefahr durch Gase, Dämpfe oder Stäube besteht, müssen elektrostatisch ableitfähige Schüttgutbehälter eingesetzt werden.

Bei der Gestaltung von elektrostatisch ableitfähigen Schüttgutbehältern ist daher zu berücksichtigen, daß sowohl Risiken einer Büschelentladung bei Gasen und Dämpfen mit niedriger Mindestzündenergie als auch Risiken einer insbesondere auf Ladungsdoppelschichten zurückzuführenden Gleitbüschelentladung berücksichtigt sind.

Zudem sind selbstverständlich elektrostatische Aufladungsvorgänge, z.B. hervorgerufen durch den Befüll- und Entleerungsvorgang, zu berücksichtigen. Gleichfalls muß jedoch auch sichergestellt sein, daß der Schüttgutbehälter Festigkeitseigenschaften aufweist, die eine Bevorratung von Schüttgütern bis 2 t gewährleisten und daß eine ausreichende Dichtigkeit vorliegt gegen den Austritt von Stäuben durch das Gewebe.

Es sind Schüttgutbehälter der eingangs genannten Art bekannt, bei denen innenseitig beschichtete Grundgewebe Verwendung finden, in die elektrisch leitfähige Metalleiter in Gestalt von Metallfäden integriert sind. Nachteilig bei diesen Schüttgutbehältern ist, daß diese Schüttgutbehälter nicht aus einem homogenen Werkstoff (Polypropylen) hergestellt sind und sich deshalb nicht recyclen lassen. Zudem besteht die Gefahr, daß Metalleiter mit Schüttgut chemisch reagieren.

Aus der EP-A-0 413 886 ist ein Schüttgutbehälter bekannt, bei dem ein Grundgewebe aus Kunststoffäden und darin eingewebte elektrisch leitfähige Kunststoffäden Verwendung finden, bevorzugtermaßen Monofilamente mit einem eindispergierten leitfähigen Kohlenstoff, wie diese beispielsweise für Gewebe grundsätzlich aus der GB-A-21 01 559 sowie der DE-C-25 24 640 bekannt sind.

Wesentlicher Nachteil eines derartigen Schüttgutbehälters ist jedoch ebenfalls, daß für die Ableitung des elektrischen Potentials bei der Verwendung von Fäden, sei es in Gestalt von Fasern, Monofilamenten oder Multifilamenten, relativ geringe Oberflächen zur Verfügung stehen. Soll eine bestimmte Oberflächengröße für hinreichende Ableitungseigenschaften vorgesehen sein, ist der Faden außerordentlich steif und nicht hinreichend flexibel, so daß insofern die Festigkeitseigenschaften an den Stellen, in denen der Faden bei diesem Gewebe eingewebt ist, nachteilig beeinflußt ist.

Aufgrund unterschiedlicher Durchmesser von Grundgewebefäden und von elektrisch leitfähigen Fäden sind Fehlstellen im fertigen Gewebe nicht zu vermeiden, was die Festigkeitseigenschaften des Behälters weiter verschlechtert. Die Herstellung dieses bekannten Gewebes ist zudem sehr aufwendig, da sich mit demselben Kettbaum Grundgewebefäden und elektrisch leitfähige Fäden nicht verarbeiten lassen.

Aus der EP-A-0 198 128 ist ein flexibler Schüttgutbehälter zum Transport von Schüttgütern mit einem Gewicht von mindestens 3.000 Newton bekannt, der hauptsächlich aus einem Gewebe aus Polypropylen-Bändchen und/oder Fäden besteht, welches in der Kett- und/oder Schußrichtung eine durchschnittliche Streifen-Reißfestigkeit von mind. 500 Newton/50 mm besitzt. Dabei soll das Bändchen- oder Fädengewebe hauptsächlich aus einer Matrix aus Polypropylen bestehen. Dieser Schüttgutbehälter ist jedoch nicht elektrisch leitfähig ausgebildet, so daß die Verwendung eines derartigen Sackes für bestimmte Schüttgüter das Risiko von Staubexplosionen und dergleichen mit sich bringt.

Es ist daher Aufgabe der vorliegenden Erfindung, einen elektrostatisch ableitfähigen Schüttgutbehälter in einseitig beschichteter Ausführung zu schaffen, der gleichfalls sicher ist gegen Gleitbüschelentladungen, die sowohl für brennbare Stäube als auch für Gase und Dämpfe zündgefährlich sind, und auch sicher ist gegen Büschelentladungen, die für Gase und Dämpfe zündgefährlich sind. Darüber hinaus soll der Behälter jedoch auch hinreichende Festigkeitseigenschaften auch in dem Bereich der integrierten Leiter aufweisen. Zudem soll der Schüttgutbehälter mit einem geringen Aufwand mit kostengünstigen elektrischen Leitern versehen werden können.

Zur Lösung dieser Aufgabe zeichnet sich der Schüttgutbehälter der eingangs genannten Art durch die im kennzeichenden Teil des Anspruchs 1 angegebenen Merkmale aus. Hinsichtlich wesentlicher Ausgestaltungen wird auf die Ansprüche 2 bis 9 verwiesen.

Bei dem Schüttgutbehälter nach der Erfindung werden entweder die Bändchen des Grundgewebes durch das elektrisch leitfähige Bändchen in der Kette oder im Schuß ersetzt oder es wird ein Bändchen des Grundgewebes zusätzlich mit einem elektrisch leitfähigen Bändchen versehen. Das Grundgewebe erhält daher durch das elektrisch leitfähige Bändchen keinerlei Schwächung, da sich das elektrisch leitfähige Bändchen exakt in die Grundgewebestruktur anpaßt. Durch das Bändchen ist eine auch gegenüber Fäden wesentlich größere leitfähige Oberfläche sowohl zum Schüttgutaufnahmeraum hin als auch zur Außenfläche geschaffen, so daß ein dünner hochelastischer Leiter mit einer sehr großen Ableitfläche eingesetzt ist.

Durch das Abstandsmaß von max. 30 mm können die leitfähigen Bändchen sowohl den für derartige Schüttgutbehälter geforderten Ableitwiderstand erfüllen als auch elektrostatische Aufladungen in gefährlicher Höhe vermeiden. Die in einem Abstand von max. 30 mm im Grundgewebe vorgesehenen elektrisch leitfähigen Bändchen sind in einfachster Ausbildung durch mindestens ein orthogonal zu diesem verlaufendes elektrisch leitfähiges Bändchen in jedem Schüttgutbehälterbereich, d.h. in jeder Seitenwand, Bodenfläche und dgl. miteinander verbunden. Da ein flexibler Schüttgutbehälter aus Gewebebändchen von Hause aus nicht gegen Staubdurchtritt gesichert ist, ist das Grundgewebe einseitig, vorzugsweise auf der Behälterinnenseite, mit einer Beschichtung aus Polypropylen versehen. Diese Beschichtung verhindert von Hause aus aber einen Ladungsabschluß vom aufgeladenen Schüttgut zu den geerdeten ableitfähigen Bändchen. Darüber hinaus könnten hohe Ladungspotentiale an der Beschichtung aufgebaut werden, so daß Gleitbüschelentladungen auftreten können, die nicht nur Gase und Dämpfe, sondern auch Stäube entzünden. Dadurch, daß die Beschichtung zumindest in Bereichen von elektrisch leitfähigen Bändchen eine Perforation in Gestalt von Mikroporen aufweist, wird der Ladungsabfluß vom aufgeladenen Schüttgut ermöglicht. Damit ist der Behälter sowohl innen und außen ableitfähig. Durch geeignete Verfahren (z.B. Corona-Behandlung) werden Poren erzielt, deren Durchmesser wesentlich kleiner ist als der Durchmesser der kleinsten zu erwartenden Staubteilchen. Durch diese Maßnahme an den im Abstand von 30 mm angeordneten ableitfähigen Bändchen werden Büschelentladungen im beschichteten Behälter sicher vermieden. Damit ist ein solcher beschichteter Behälter im Sinne der Richtlinie "Statische Elektrizität" der BG Chemie innen und außen ableitfähig.

Über elektrisch leitfähige Hebeschlaufen kann der Schüttgutbehälter beim Befüllen und Entleeren geerdet werden. Die elektrisch leitfähigen Schlaufen, die schon bekannt sind, von den durch modifizierten synthetischen Harzen ableitfähigen Schüttgutbehältern, haben gleichzeitig die Aufgabe, bei dem in Fig. 1 dargestellten Schüttgutbehälter, die Bauteile des Behälterkörpers elektrisch miteinander zu verbinden.

Die elektrisch leitfähigen Bändchen bestehen aus einem Kunststoffolienmaterial aus bevorzugternaßen geschnittenen Folienbahnabschnitten, die in bekannter Weise durch die Zugabe von Kohlenstoff zu einem elektrisch leitfähigem Kunststoffmaterial gefertigt werden können.

Zur weiteren Erläuterung wird auf die Zeichnung und die nachfolgende Beschreibung verwiesen. In der Zeichnung zeigen:
- Fig. 1:: in einer schematischen Perspektivdarstellung ein Ausführungsbeispiel eines im Querschnitt rechteckigen Schüttgutbehälters nach der Erfindung;
- Fig. 2: in einer schematischen Perspektivdarstellung ein weiteres Ausführungsbeispiel eines Schüttgutbehälters nach der Erfindung mit einem Behälterkörper aus einem Rundgewebe;
- Fig. 3: ausschnittsweise vergrößert zwei Querschnittsdarstellungen durch das mit elektrisch leitfähigen Bändchen versehenes Grundgewebe
- Fig. 4: ausschnittsweise eine Draufsicht auf das Grundgewebe, und
- Fig. 5: ausschnittsweise eine zu Fig. 3 analoge Darstellung mit einer mit Mikroporen versehenen Beschichtung (vergrößert).

Der in der Zeichnung allgemein mit 1 bezifferte Schüttgutbehälter hat in dem Ausführungsbeispiel nach Fig. 1 einen im Querschnitt rechteckigen Behälterkörper 2 mit vier Seitenflächen sowie einem Boden und einem Deckenbereich. Über einen Füllstutzen 3 sowie einen Auslauf 4 ist der Behälter zu entleeren.

Mittels mit den Seitenwänden vernähtenTragschlaufen 5 ist der Schüttgutbehälter 1 anzuheben und zu handhaben. Der Schüttgutbehälter besteht in dem veranschaulichten Ausführungsbeispiel nach Fig. 1 aus einem Gewebe aus vorzugsweise Polypropylen.

Der Behälterkörper 2 hat ein Grundgewebe aus Kettbändchen 6 und Schußbändchen 7 (Fig. 4). In einem Abstand a von maximal 30 cm sind in dem veranschaulichten Ausführungsbeispiel im Schuß elektrisch leitfähige Bändchen 8 anstelle eines normalen Schußbändchens 7 vorgesehen. Dieses elektrisch leitfähige Bändchen 8 ersetzt mithin ohne Fehlstellen im Gewebe dieses Schußbändchen. Die im Abstand von maximal 30 mm vorgesehenen elektrisch leitfähigen Bändchen 8 sind durch je Behälterbereich vorgesehene Kettbändchen 9 in elektrisch leitfähiger Ausbildung gekreuzt und mithin miteinander verbunden. Über elektrisch leitfähiges Nähgarn 10 in Boden- und Seitenbereichen und sonstigen zu vernähenden Stellen kann die Kontaktierung gleichfalls sichergestellt sein. Die Tragschlaufen 5 sind in analoger Ausbildung durch elektrisch leitfähige Bändchen leitfähig gemacht, so daß der gesamte Schüttgutbehälter über die Tragschlaufen zu erden ist. Füllstutzen und Auslauf bestehen in dem Ausführungsbeispiel nach Fig. 1 gleichfalls aus einen Flachgewebe und sind damit auch durch in einem Abstand von 30 mm vorgesehene elektrisch leitfähige Bändchen elektrisch leitfähig gemacht.

Der in dem Ausfüllrungsbeispiel nach Fig. 2 gezeigte Schüttgutbehälter ist als großvolumiger Tragbeutel ausgebildet, der aus einem Rundgewebe besteht. In dem Grundgewebe ist ein endloses elektrisch leitfähiges Bändchen anstelle eines normalen Bändchens integriert, wobei wiederum ein Abstandsmaß zwischen elektrisch leitfähigen Bändchen von maximal 30 mm verwirklicht ist.

Fig. 3 veranschaulicht in zwei Querschnitten die Art und Weise der Integration des elektrisch leitfähigen Bändchens. Wie geschwärzt darstellt, ist das jeweils im Schuß vorgesehene Bändchen 8 anstelle eines normalen Schußbändchens eingewebt. Alternativ kann auch insbesondere aus Festigkeitsgründen neben dem normalen Schußbändchen 7 ein elektrisch leitfähiges Bändchen 8 laufen. Dies ist auch in fertigungstechnischer Hinsicht relativ einfach und kostengünstig mit nur einem Kettbaum zu vollziehen. Innenseitig ist der Behälter mit der in Fig. 3 und Fig. 5 angedeuteten Beschichtung 11 versehen, die vorzugsweise als Vakuumbeschichtung ausgebildet ist. Diese Beschichtung 11 ist aus den angegebenen Gründen zumindest im Bereich von Bändchen mit Mikroporen 12 versehen (Fig. 5), wodurch der Schüttgutbehälter innen und außen elektrostatisch ableitfähig ist.

## Patentansprüche

1. Flexibler Schüttgutbehälter (1) mit einem einen Schüttgutaufnahmeraum ausbildenden, beispielsweise über eine Stutzen-/Auslaufanordnung (3,4) befüll- und entleerbaren sowie über Tragschlaufen (5) o. dgl. anhebbaren Behälterkörper (2) aus einem durch integrierte Leiter elektrisch leitfähigen, einseitig beschichteten Grundgewebe aus insbesondere Polypropylen, **dadurch gekennzeichnet,** daß als Grundgewebe ein Bändchengewebe vorgesehen ist, bei dem in der Kette oder im Schuß in einem Abstand von maximal 30 mm ein Grundgewebebändchen (6,7) durch ein den elektrischen Leiter ausbildendes, elektrisch leitfähiges Bändchen (8) aus einem Kunststoffolienmaterial mit einer im wesentlichen dem Grundgewebebändchen (6,7) entsprechenden Quererstreckung substituiert und/oder dieses dem Grundgewebebändchen (6,7) in im wesentlichen kongruierender Anordnung zugeordnet ist, wobei die Beschichtung (11) in Bereichen von elektrisch leitfähigen Bändchen (8) eine Perforation in Gestalt von Mikroporen aufweist.

2. Flexibler Schüttgutbehälter nach Anspruch 1, **dadurch gekennzeichnet,** daß in einem Schüttgutbehälterteil vorgesehene parallel verlaufende, elektrisch leitfähige Bändchen (8) durch zumindest ein orthogonal zu diesen angeordnetes, elektrisch leitfähiges Bändchen (9) verbindbar sind.

3. Flexibler Schüttgutbehälter nach Anspruch 1 oder 2, **dadurch gekennzeichnet,** daß die elektrisch leitfähigen Bändchen (8) einen Ableitwiderstand von kleiner 10⁸ Ohm haben.

4. Flexibler Schüttgutbehälter nach einem der Ansprüche 1 bis 3, **dadurch gekennzeichnet,** daß der Behälterkörper (2), ein Einfüllstutzen (3) und/oder ein Auslauf (4) ein Grundgewebe aus einem Bändchenrundgewebe haben, wobei ein Schußbändchen ein endloses, von zumindest einem elektrisch leitfähigen Kettbändchen gekreuztes, elektrisch leitfähiges Bändchen ist.

5. Flexibler Schüttgutbehälter nach einem der Ansprüche 1 bis 4, **dadurch gekennzeichnet,** daß dieser über die Tragschlaufen (5) zu erden ist.

6. Flexibler Schüttgutbehälter nach einem der Ansprüche 1 bis 5, **dadurch gekennzeichnet,** daß das mit den elektrisch leitfähigen Bändchen (8) versehene beschichtete Grundgewebe eine Durchschlagspannung von weniger als 4 KV hat.

7. Flexibler Schüttgutbehälter nach einem der Ansprüche 1 bis 6, **dadurch gekennzeichnet,** daß elektrisch leitfähige Bändchen (8) durch elektrisch leitfähiges Nähgarn miteinander verbindbar sind.

8. Flexibler Schüttgutbehälter nach einem der Ansprüche 1 bis 7, **dadurch gekennzeichnet,** daß Tragschlaufen (5) mehrere elektrisch leitfähige Bändchen (8) des Behälterkörpers (2) kontaktieren.

9. Flexibler Schüttgutbehälter nach einem der Ansprüche 1 bis 8, **dadurch gekennzeichnet,** daß Kanten des Behälterkörpers (2) und sonstiger Schüttgutbehälterteile um 180° umgelegt sind, so daß unbeschichtete Gewebeseiten zu verbindender Teile an den umgelegten Kanten elektrisch miteinander verbindbar sind.

## Claims

1. A flexible bulk goods container (1) with, forming a space for accommodating bulk goods, a container body (2) adapted to be filled and emptied via a pipe connector/outlet arrangement (3,4) and which can be raised by carrier loops (5) or the like and consisting of a basic body, particularly of polypropylene, coated on one side and electrically conductive by means of integrated conductors, characterised in that as the basic woven body, a woven arrangement of small strips is provided in which, in the weft or in the warp and at a distance of not more 30 mm, a small strip (6,7) from the basic weave is replaced by an electrically conductive strip (8) of a synthetic plastics foil material which constitutes the electrical conductor and which has a transverse extension corresponding substantially to that of the strip (6,7) in the basic weave and/or this is associated with the basic weave strips (6,7) in what is substantially a congruent arrangement, whereby the coating (11) comprises in areas of electrically conductive strips (8) a perforation in the form of micropores.

2. A flexible bulk goods container according to Claim 1, characterised in that parallel extending electrically conductive strips (8) provided in a bulk goods container part can be connected by at least one electrically conductive strip (9) disposed at right-angles to the said strips (8).

3. A flexible bulk goods container according to Claim 1 or 2, characterised in that the electrically conductive strips (8) have a dissipation resistance of less than 10⁸ Ohms.

4. A flexible bulk goods container according to one of Claims 1 to 3, characterised in that the container body (2), a filler pipe (3) and/or an outlet (4) have a basic woven structure consisting of a round weave of small strips, whereby a weft strip is an endless electrically conductive strip crossed by at least one electrically conductive warp strip.

5. A flexible bulk goods container according to one of Claims 1 to 4, characterised in that it has to be earthed via the carrier loops (5).

6. A flexible bulk goods container according to one of Claims 1 to 5, characterised in that the coated basic woven structure which is provided with the electrically conductive strips (8) has a breakdown voltage of less than 4 KV.

7. A flexible bulk goods container according to one of Claims 1 to 6, characterised in that electrically conductive strips (8) can be connected to one another by electrically conductive sewing yarn.

8. A flexible bulk goods container according to one of Claims 1 to 7, characterised in that carrier loops (5) contact a plurality of electrically conductive strips (8) in the container body (2).

9. A flexible bulk goods container according to one of Claims 1 to 8, characterised in that edges of the container body (2) and of other bulk goods container parts are folded over through 180° so that uncoated sides of parts of the woven structure which have to be connected can be joined to one another electrically at the folded-over edges.

## Revendications

1. Récipient souple pour matériaux en vrac (1) comprenant un corps de récipient (2) formant un espace de réception de matériaux en vrac, pouvant être rempli et vidé par l'intermédiaire d'un dispositif de remplissage/vidange (3, 4) par exemple, et pouvant être surélevé par l'intermédiaire de dragonnes (5) ou d'éléments analogues, lequel corps de récipient étant confectionné en un tissu de base, en particulier en polypropylène, revêtu d'un côté et apte à conduire de l'électricité grâce à des conducteurs intégrés, caractérisé en ce qu'à titre de tissu de base est prévu un tissu de bandes dans lequel une bande (6, 7) du tissu de base est remplacée, dans la chaîne ou dans la trame à un écart maximum de 30 mm, par une bande (8) conductrice de l'électricité servant de conducteur électrique, en pellicule de matière plastique, d'une dimension transversale correspondant essentiellement à celle de la bande (6, 7) du tissu de base et/ou cette bande (8) est associée à la bande (6, 7) du tissu de base en un agencement essentiellement congruent, étant entendu que le revêtement (11) présente, dans les régions des bandes conductrices de l'électricité, (8), des perforations sous la forme de micropores.

2. Récipient souple pour matériaux en vrac suivant la revendication 1, caractérisé en ce que des bandes conductrices de l'électricité (8), parallèles, prévues dans une partie de récipient pour matériaux en vrac, peuvent être reliées par l'intermédiaire d'au moins une bande conductrice de l'électricité (9) disposée perpendiculairement aux bandes 8.

3. Récipient souple pour matériaux en vrac suivant la revendication 1 ou 2, caractérisé en ce que les bandes conductrices de l'électricité (8) ont une résistance de fuite inférieure à 10⁸ ohms.

4. Récipient souple pour matériaux en vrac suivant l'une quelconque des revendications 1 à 3, caractérisé en ce que le corps de récipient (2), une tubulure de remplissage (3) et/ou une tubulure de vidage (4) ont un tissu de base fait d'un tissu circulaire de bandes, étant entendu qu'une bande de trame est une bande sans fin, conductrice de l'électricité, croisée par au moins une bande de chaîne conductrice de l'électricité.

5. Récipient souple pour matériaux en vrac suivant l'une quelconque des revendications 1 à 4, caractérisé en ce qu'il peut être mis à la terre par l'intermédiaire des dragonnes (5).

6. Récipient souple pour matériaux en vrac suivant l'une quelconque des revendications 1 à 5, caractérisé en ce que le tissu de base revêtu pourvu des bandes conductrices de l'électricité (8) a une tension disruptive inférieure à 4 kV.

7. Récipient souple pour matériaux en vrac suivant l'une quelconque des revendications 1 à 6, caractérisé en ce que les bandes conductrices de l'électricité (8) peuvent être reliées les unes aux autres par l'intermédiaire d'un fil à coudre conducteur de l'électricité.

8. Récipient souple pour matériaux en vrac suivant l'une quelconque des revendications 1 à 7, caractérisé en ce que les dragonnes (5) mettent en contact plusieurs bandes conductrices de l'électricité (8) du corps de récipient (2).

9. Récipient souple pour matériaux en vrac suivant l'une quelconque des revendications 1 à 8, caractérisé en ce que des bords du corps (2) du récipient et d'autres parties du récipient pour matériaux en vrac sont rabattus à 180°, de sorte que des côtés de tissu non revêtus peuvent être reliés les uns aux autres électriquement par des attaches au niveau des bords rabattus.
